# EUROPÄISCHE PATENTSCHRIFT

(11) **EP 0 034 113 B1**
(45) Veröffentlichungstag und Bekanntmachung des Hinweises auf die Patenterteilung: **05.12.1984**
(21) Anmeldenummer: 81730009.8
(22) Anmeldetag: 23.01.1981
(51) Int. Cl.: H01J 61/36

(54) **Elektrische Entladungslampe**
Electric discharge lamp
Lampe à décharge électrique

(30) Priorität: 11.02.1980 HU EY000304
(43) Veröffentlichungstag der Anmeldung: 19.08.1981
(73) Patentinhaber: Egyesült-Izzólámpa és Villamossági Rt. Budapest, H-1340 Budapest (HU)
(72) Erfinder: Kerekes, Béla, Dr. Dipl.Ing., H-1026 Budapest (HU)
(74) Vertreter: Meissner, Peter E., Dipl.-Ing.

## Beschreibung

Die Erfindung betrifft eine elektrische Entladungslampe mit einem länglichen Entladungsgefäss aus Keramik und an beiden Enden im Entladungsgefäss angeordneten Elektroden gemäss dem Oberbegriff des Patentanspruchs 1.

Derartige Entladungslampen sind aus der US-PS 3 992 642 bzw. 3 882 346 bekannt. Die Stromzuführung zu den Elektroden besteht hierbei aus jeweils einem Niob-Draht, der durch die jeweilige Keramikplatte hindurchgeführt ist, und zwar vakuumdicht.

Aus der Praxis sind darüberhinaus Entladungslampen bekannt, bei denen die Stromzuführung aus Niob-Röhrchen besteht, die mit die Enden des Entladungsgefässes - umgreifenden Niobverschlusskappen verschweisst sind. Der Leiterquerschnitt wurde in allen diesen Fällen von der vorgegebenen Leitung - d. h. des durchzusetzenden Stromes - bestimmt.

Wenn die Verschlusskappen aus dem gleichen Metall wie die Stromzuführungen bestanden, so ergaben sich aus der Erwärmung der Stromzuführungen keine Probleme, weil die Wärmeausdehnungskoeffizienten gleich waren. Wurden an Stelle der Metallkappen Keramikplatten zum vakuumdichten Verschliessen des Entladungsgefässes benutzt, so führten aufgrund der unterschiedlichen Wärmeausdehnungskoeffizienten auftretende Wärmespannungen zu Dilatationswirkungen und letztlich zu Rissen im Bereich der Durchführungen der Stromleiter durch die Keramikplatten. Mit derAusbildung der Stromzuführungen in Form von Röhrchen - die eine Eigenelastizität besitzen - liessen sich zwar die Probleme vermindern nicht aber beseitigen.

Andererseits waren Leistungserhöhungen Grenzen gesetzt, weil der Querschnitt der Stromzuführungen nicht beliebig vergrössert werden konnte, um die Wärmespannungen gering zu halten.

Ausserdem sind die Herstellungskosten für Niob-röhrchen vergleichsweise sehr hoch, so dass wirtschaftliche Grenzen ebenfalls zu berücksichtigen waren.

Der Erfindung liegt daher die Aufgabe zugrunde, die elektrische Entladungslampe der eingangs genannten Art so auszubilden, dass auch bei notwendigerweise grösserer Stromleitungsquerschnitten keine schädlichen Wärmespannungen zwischen Stromzuführung und Entladungsgefäss bzw. den das Entladungsgefäss verschliessenden Keramikplatten auftreten.

Gelöst wird diese Aufgabe erfindungsgemäss durch die im Kennzeichen des Patentanspruchs 1 angegebenen Merkmale.

Vorzugsweise Ausgestaltungen ergeben sich aus den Unteransprüchen.

Mit der erfindungsgemässen Lösung konnte erreicht werden, dass einerseits durch die Aufteilung des Stromleiters in mehrere dünne Drähte die notwendige Gesamtquerschnittsfläche für die Stromzuführung zur Verfügung steht, dass aber andererseits zwischen den dünnen Einzeldrähten und den Keramikplatten bzw. dem die Drähte vakuumdicht einschliessenden Lötmaterial keine schädlichen Wärmespannungen auftreten.

Die Erfindung soll nachfolgend anhand der Ausführungsbeispiele in den Zeichnungen erläutert werden.

Dabei zeigt:
Fig. 1 den Aufbau einer elektrischen Entladungslampe mit Keramikentladungsrohr gemäss der Erfindung, als komplette Montageeinheit, in einem Glaskolben untergebracht und mit Sockel versehen,
Fig. 2 ein Ausführungsbeispiel in zwei Seitensichten und in Draufsicht, bei welchem die innerhalb des Entladungsraumes vorhandenen Elektroden mit jeweils aus vier elementaren Fäden, zweckmässig aus Niobdrähten ausgebildeten äusseren Stromzuleitungen verbunden sind,
Fig. 3 ein weiteres Ausführungsbeispiel in zwei Seitensichten, bei welchem die aus vier elementaren Fäden, zweckmässig aus Niob, hergestellte Stromzuleiter derart ausgeführt sind, dass zwei von den elementaren Fäden den äusseren Stromzuleiter mit der im Entladungsraum angeordneten Elektrode, und die übrigen zwei elementaren Fäden den äusseren Stromleiter mit einer ebenfalls im Entladungsraum befindlichen Hilfselektrode verbinden, und
Fig. 4 zeigt im Schnitt und in Draufsicht ein weiteres Ausführungsbeispiel, bei welchem drei elementare Fäden, die zweckmässig aus Niob- draht hergestellt sind, und elementare Fäden eines durch das Keramikabschliessorgan durchgehenden Stromzuleiters bilden, sowohl ausserhalb wie auch innerhalb des Entladungsraumes miteinander verflochten bzw. verdrillt sind.

Die Erfindung wird nachstehend mit Hilfe der Zeichnung näher beschrieben.

Figur 1 zeigt eine erfindungsgemäss ausgebildete Entladungslampe als Beispiel, welche in einem mit Lampensockel 7 versehenen, mit Inertgas gefüllten oder evakuisierten Glaskolben 4 ein Keramikentladungsrohr 3, dessen beide Enden durch aus Keramik bestehende Abschlussglieder 8 verschlossen sind, enthält. Im Innenraum des Keramikentladungsrohres 3 sind beiderends Elektroden 11 vorhanden, zu welchen die Stromzuleitung durch aus Elementarfäden 10, zweckmässig aus Niobdrähten, die einzeln vakuumdicht durch die Abschlussglieder 8 hindurchgeführt und ausserhalb des Entladungsrohres miteinander verflochten bzw. verdrillt sind, bestehende Stromzuführungen 9 erfolgt. Zur elektrischen Verbindung der Stromzuführungen 9 zum Lampensockel 7 dienen an einem Ende des Keramikentladungsrohres 3 ein Stromzuführungsbügel 1 und ein im Glaskolben 4 durch einen Stützring 12 abgestützter längerer Halter 2, und am anderen Ende des Entladungsrohres ein mit einem kürzeren Halter 5 verschweisster oder verlöteter Stromzuführungsbügel 6.

In Figur 2 ist als Ausführungsbeispiel ein Ende einer elektrischen Entladungslampe mit Keramikentladungsrohr 3 gemäss der Erfindung ausführlich dargestellt. Durch das das Keramikentladungsrohr 3 abschliessende Keramikabschliessglied 8 sind aus vier elementaren Fäden 10 aus Niobdraht bestehende Stromführungen 9 hindurchgeführt, deren je zwei Fäden mit der Elektrode 11 im Entladungsraum, sowohl elektrisch als auch wärmeleitend an ihrem U-förmig gebogenen Teil verbunden sind. Die aus dem Entladungsraum herausragenden vier elementaren Fäden 10, sind miteinander verdrillt, und sie bilden in Hinsicht der Festigkeit eine starre Anordnung.

Die Ausführung nach Figur 2 wird nachstehenderweise hergestellt:
An dem Keramikabschliessglied 9 sind vier Bohrungen vorgesehen und zwei aus Niobdraht bestehende Elementarfäden 10, die vorher auf U-form gebogen sind, werden in jeweils zwei Bohrungen eingeführt und mit keramikartigem oder glasartigem Lötmittel vakuumdicht eingelötet. Die U-förmigen Elementarfäden 10 werden beiderseits mit der Elektrode 11 verschweisst. Die Elementarfäden 10, zweckmässig Niobdrähte werden auf der anderen Seite des Keramikabschlussgliedes 8 an ihren freien Enden miteinander verdrillt. Auf diese Weise wird eine aus Elementarfäden 10, zweckmässig aus Niobdrähten bestehende Stromzuführung 9 gebildet, die an beiden Enden des Keramikabschlussgliedes 8 wärmeleitend und elektrisch vereinigt ist. Die auf diese Weise hergestellten Keramikabschlussglieder werden mit den Enden des Keramikentladungsrohres 3 vakuumdicht zusammengelötet. Bei einem solchen Ausführungsbeispiel betragen bei einer Hochdruck-Natriumdampflampe von 220 V/400 W der innere Durchmesser des Keramikentladungsrohres 3,8 mm, der Durchmesser des verwendeten Niobdrähte 0,5 mm, und der Kerndurchmesser der Wolframelektrode 1,2 mm.

Bei einem Ausführungsbeispiel gemäss Figur 3 sind durch das Keramikabschlussglied 8, das das Keramikentladungsrohr 3 abschliesst, vier Stück Elementarfäden 10, die zweckmässig aus Niob- draht hergestellt sind, hindurchgeführt. Von diesen werden je zwei Elementarfäden 10 innerhalb des Entladungsraumes elektrisch kurzgeschlossen, und U-förmig gebogen, und zwar so, dass ein Elementarfaden 10, der U-förmig gebogen und zweckmässig aus Niob hergestellt ist, mit der Elektrode 11, und der andere ebenfalls U-förmig gebogene Elementarfaden 10 mit einer Hilfselektrode 13 elektrisch verbunden ist. Die aus dem Entladungsraum herausragenden freien Enden der Elementarfäden 10 werden ausserhalb des Entladungsraumes entsprechend paarweise verdrillt, und sie dienen als Stromzuführungen 9a bzw. 9.

Bei dem Ausführungsbeispiel nach Figur 4 ist die Stromzuführung 9 aus drei Stück Elementarfäden 10 hergestellt, die durch das Keramikabschlussglied 8, das das Keramikentladungsrohr 3 abschliesst, hindurchgeführt sind. Diese sind zweckmässig aus Niobdraht hergestellt, und zwar derart, dass die drei Stück Elementarfäden 10 an ihren in den Entladungsraum einragenden Enden an die Elektrode 11 angeschlossen sind. Die aus dem Entladungsraum herausragenden Enden der drei Elementarfäden 10 werden ausserhalb des Entladungsraumes miteinander verdrillt.

Die Erfindung ist in keiner Weise auf die obenbeschriebenen Ausführungsbeispiele begrenzt. Die Erfindung kann auch derart ausgeführt sein, dass nur zwei, oder noch mehrere Elementarfäden, die zweckmässig aus Niobdraht bestehen, durch das Keramikabschlussglied hindurchgeführt werden, und somit die elektrische Stromzuführung der Lampe bilden, wobei dies in zahlreichen Variationsmöglichkeiten verwirklicht sein kann. Dies ist insbesondere deshalb möglich, weil die Zahl der Elementarfäden und die Abmessungen dieser Fäden mit der Leistung der elektrischen Entladungslampe stark zusammenhängt und äusserst variabel ist.

Praktische Untersuchungen haben bewiesen, dass der Querschnitt der Elementarfäden über 0,3 mm² zweckmässigerweise nicht erhöht werden soll, besonders im Falle der Anwendung von Niobdraht, weil die schädliche Wirkung der entstehenden Wärmestösse, bei Anwendung von Drähten höherer Querschnitte in der Klebe- bzw. Lötzone im Keramikabschlussglied bereits Risse verursacht.

Die Stromzuführung kann im Sinne der Erfindung in Abhängigkeit von der Leistung der Lampe aus zwei, drei, vier, fünf, usw. Elementarfäden bestehen und in beliebiger Form ausgebildet.

Hinsichtlich der Erfindung ist die Anordnung der Elementarfäden, die die Stromzuführung bilden, in dem Keramikabschlussglied indifferent. Wesentlich ist nur, dass die Elementarfäden voneinander getrennt jeweils einzeln in das Keramikabschlussglied, abgesehen von der Art ihrer Anordnung eingelötet werden. Die Zentierung der Elektroden, die Abstützung derselben, und ihre Verschweissung sind erleichtert, falls geradzahlige d.h. jeweils zwei oder vier use. Elementarfäden verwendet werden. Will man von den Elementarfäden einen oder mehrere als Stromzuführung für eine Hilfselektrode benützen, so ist in diesem Falle die Anwendung von Fäden ungerader Anzahl vorteilhafter. In letzterem Falle kann man im Sinne der Erfindung, wie oben beschrieben, die Stromzuführung für die Hauptelektrode wenigstens aus zwei oder aus mehreren Elementarfäden ausbilden. Der Durchmesser der die Stromzuführung bildenden Elementarfäden und das Profil derselben können innerhalb der genannten Grenzen frei gewählt werden. Dabei können die Drähte kreis-, dreieck- oder viereckförmigen Querschnitt aufweisen.

## Patentansprüche

1. Elektrische Entladungslampe mit einem länglichen Entladungsgefäss aus Keramik und an beiden Enden im Entladungsgefäss angeordneten Elektroden, sowie die Enden des Entladungsgefässes verschliessenden Keramikplatten durch die die im wesentlichen aus Niob bestehenden Stromzuführungen für die Elektroden hindurchgeführt und mittels eines keramischen oder glasartigen Lötmaterials vakuumdicht eingeschmolzen sind, dadurch gekennzeichnet, dass die Stromzuführungen (10) für die Elektroden (11) jeweils aus mehreren einzeln durch die Keramikplatten (8) vakuumdicht hindurchgeführten höchstens eine Querschnittsfläche von 0,3 mm² aufweisenden Drähten bestehen.

2. Elektrische Entladungslampe nach Anspruch 1, dadurch gekennzeichnet, dass die Stromzuführungen aus zwei Drähten bestehen, die ausserhalb des Entladungsraumes kurzgeschlossen sind.

3. Elektrische Entladungslampe nach Anspruch 1, dadurch gekennzeichnet, dass die Drähte ausserhalb des Entladungsraumes verdrillt bzw. verflochten sind.

4. Elektrische Entladungslampe nach den Ansprüchen 1 bis 3, dadurch gekennzeichnet, dass die Drähte kreis-, dreieck- oder viereckförmigen Querschnitt aufweisen.

## Claims

1. Electric discharge lamp, with an elongated discharge vessel of ceramic material and electrodes arranged at the two ends of the discharge vessel as well as ceramic plates closing the ends of the discharge vessel through which are passed current lead-in conductors for the electrodes, which conductors are made essentially from niobium and which are vacuum-tightly sealed-in by means of a ceramic or vitreous solder material, characterised in that the current lead-in conductors (10) for the electrodes (1) each consist of a plurality of wires individually passed vacuum-tightly through the ceramic plates (8) and having a maximum cross-sectional area of 0.3 mm².

2. Electric discharge lamp according to claim 1 characterised in that the current lead-in conductors consist of two wires which are short-circuited externally of the discharge space.

3. Electric discharge lamp according to claim 1 characterised in that the wires are twisted or stranded externally of the discharge space.

4. Electric discharge lamp according to claims 1 to 3 characterised in that the wires have a circular, triangular or quadrangular cross-section.

## Revendications

1. Lampe électrique à décharge comportant un récipient à décharge oblong et des électrodes dont les deux extrémités sont disposées dans le récipient à décharge ainsi que des plaques de céramique qui obturent les extrémités du récipient à décharge et grâce auxquelles les bornes d'amenée de courant pour les électrodes composées essentiellement de niobium, traversent et sont soudées de façon étanche au moyen d'un matériau de soudure céramique ou vitreux, caractérisée en ce que les bornes d'amenée de courant (10) pour les électrodes (11) se composent chacune de plusieurs fils séparés présentant une section d'au plus 0,3 mm² et qui traversent de façon étanche les plaques céramiques (8).

2. Lampe électrique à décharge selon la revendication 1, caractérisée en ce que les bornes d'amenée de courant se composent de deux fils qui sont court-circuités en dehors de l'espace de décharge.

3. Lampe électrique à décharge selon la revendication 1, caractérisée en ce que les fils sont torsadés ou entrelacés en dehors de l'espace de décharge.

4. Lampe électrique à décharge selon les revendications 1 à 3, caractérisée en ce que les fils présentent une section circulaire, triangulaire ou quadrangulaire.
